# EUROPÄISCHE PATENTSCHRIFT

(11) **EP 2 135 267 B1**
(45) Veröffentlichungstag und Bekanntmachung des Hinweises auf die Patenterteilung: **13.03.2013**
(21) Anmeldenummer: 08707540.4
(22) Anmeldetag: 05.02.2008
(51) Int. Cl.: H01H 9/04, H05K 5/06

(54) **GEHÄUSE MIT TRENNBARER SCHALTERWELLE**
HOUSING WITH A SWITCH SHAFT THAT CAN BE DISCONNECTED
BOÎTIER PRÉSENTANT UN ARBRE DE COMMANDE POUVANT ÊTRE DÉCONNECTÉ

(30) Priorität: 22.03.2007 DE 102007013689
(43) Veröffentlichungstag der Anmeldung: 23.12.2009
(73) Patentinhaber: R. Stahl Schaltgeräte GmbH, 74368 Waldenburg (DE)
(72) Erfinder: KONDRUS, Elena, 74653 Künzelsau (DE)
(74) Vertreter: Rüger, Barthelt & Abel
(86) Internationale Anmeldenummer: PCT/EP2008/000869
(87) Internationale Veröffentlichungsnummer: WO 2008/113429

(56) Entgegenhaltungen:
- DE-A1- 19 826 911
- US-A- 5 577 603

## Beschreibung

Bei einer Vielzahl von Gehäusen im Ex-Bereich besteht die Notwendigkeit von außen Schalter zu betätigen, die innerhalb des Gehäuses angeordnet sind. Die Gehäuse sind in der Zündschutzart druckfeste Kapselung ausgeführt, was bedeutet, dass die Schalterwelle mit einem zünddurchschlagssicheren Spalt in dem Gehäuse gelagert werden muss.

Bei der Montage solcher Gehäuse treten erhebliche Fertigungsprobleme auf, wenn der Schalter im Korpus des Gehäuses montiert ist und die Schalterwelle durch den Deckel hindurchgeführt werden soll.

Aus US 5 577 603 ist ein Gehäuse mit einem schwenkbaren Deckel bekannt. Im Gehäuse ist ein Kippschalter angeordnet, der auch bei geschlossenem Deckel von außen über einen Drehschalter betätigt werden kann. Dazu ist eine Welle durch den Deckel nach außen

gerührt, die mit dem Drehschalter verbunden ist. Am inneren Ende der welle sitzt ein Kupplungsstück mit einem Schlitz, in den der Kippschalter eingreift.

Ausgehend hiervon ist es Aufgabe der Erfindung ein Gehäuse in der Zündschutzart druckfeste Kapselung zu schaffen, bei dem die Montage der Betätigungswelle für elektromechanische Einheiten im Inneren des Gehäuses vereinfacht ist.

Diese Aufgabe wird erfindungsgemäß mit einem Gehäuse mit den Merkmalen des Anspruches 1 gelöst.

Das erfindungsgemäße Gehäuse setzt sich aus einem Korpus und einem Deckel zusammen. Beide zusammen begrenzen einen Innenraum, der in der Zündschutzart druckfeste Kapselung ausgeführt ist. In diesem Innenraum befindet sich eine elektromechanische Einrichtung, die durch eine Antriebswelle zu betätigen ist. Durch Gehäuse führt eine Bohrung, die der Lagerung einer Betätigungswelle dient. Die Betätigungswelle bildet mit der Bohrung einen Ex-Spalt.

Im Inneren des Gehäuses befindet sich eine Kupplung aus zwei Kupplungshälften, die formschlüssig miteinander zusammenwirken und von denen die eine mit der Antriebswelle und die andere mit der Betätigungswelle drehfest verbunden ist. Die beiden Kupplungshälften sind durch eine Axialbewegung der beiden Wellen zueinander ein- oder auszukuppeln. Dadurch ist es möglich, den einen Teil des Gehäuses mit der Betätigungswelle komplett zu bestücken, während der andere Teil des Gehäuses die elektromechanische Einrichtung enthält.

Bei der Endmontage braucht der Monteur nicht mehr die Betätigungswelle durch die Bohrung hindurch zu fädeln, was wegen der engen Passung des Ex-Spaltes mit Schwierigkeiten verbunden ist. Es genügt, wenn die entsprechenden Teile des Gehäuses zusammengefügt werden. Durch einfache Axialbewegung werden die Kupplungshälften formschlüssig miteinander gekuppelt, damit eine Drehung der Betätigungswelle auf die Antriebswelle der elektromechanischen Einrichtung übertragen werden kann. Dabei kann die formschlüssige Kupplung so gestaltet werden, dass geringfügige Fluchtungsfehler zwischen der Achse der Betätigungswelle und der Achse der Antriebswelle nicht zu einer Funktionsbeeinträchtigung führten, und zwar weder auf Seiten der elektromechanischen Einrichtung, noch beim Lagerspiel der Betätigungswelle in der Bohrung.

Vorteilhafterweise kann die Kupplung derart ausgebildet sein, dass die Kupplungshälften, bezogen auf eine volle Umdrehung, lediglich in einer einzigen Stellung miteinander kuppelbar sind.

Eine platzsparende Bauform mit guter Kraftübertragung wird erreicht, wenn eine der Kupplungshälften eine Nut oder Schlitz und die andere Kupplungshälfte eine Rippe aufweist, die zu der Nut/Schlitz komplementär ist.

Um das Einkuppeln in lediglich einer Drehstellung sicher zu stellen, kann die Nut unsymmetrisch bezüglich der Achse der Welle angeordnet sein.

Aus einer Funktionsbeschreibung ergibt sich, dass sich zwangsläufig die Nut in Richtung auf die gegenüberliegende Kupplungshälfte öffnet.

Vorteilhafterweise können Mittel vorgesehen sein, um die Kupplungshälften miteinander in Eingriff zu halten.

Die Mittel können im einfachsten Falle von einer Feder, vorzugsweise einer Druckfeder, gebildet sein. Diese Druckfeder kann zwischen der Bohrung und der entsprechenden Kupplungshälfte angeordnet sein.

Die Bohrung kann in dem Deckel ausgebildet sein, was günstige Montageverhältnisse ergibt.

Unabhängig von der Dicke des Deckels können sich günstige Verhältnisse für die Bohrung ergeben, wenn sie in einer Buchse enthalten ist, die in dem Gehäuse eingesetzt ist.

Die Betätigungswelle kann auf der aus dem Gehäuse vorstehenden Ende mit einem Betätigungsgriff versehen sein.

Um Unabhängig von der elektromechanischen Baueinheit in dem Gehäuse eine Drehbegrenzung zu erreichen kann neben der Bohrung ein teilzylindrischer Kragen vorgesehen sein, der mit einer Ausnehmung im Betätigungsknopf zusammenwirkt um den Drehhub zu begrenzen.

An dem Kragen kann ein im Umfangsrichtung zeigender Fortsatz vorhanden sein, der dazu eingerichtet ist, mit einer Ausnehmung oder Tasche an einem Betätigungsknopf zusammen zu wirken. Hierdurch kann erreicht werden, dass die Betätigungswelle in der betreffenden Stellung des Drehknopfes in axialer Richtung formschlüssig gegen Axialbewegung gesichert ist.

Im Übrigen sind Weiterbildungen der Erfindung Gegenstand von Unteransprüchen.

Die nachfolgende Figurenbeschreibung erläutert Aspekte zum Verständnis der Erfindung. Weitere nicht beschriebene Details kann der Fachmann in der gewohnten Weise den Zeichnungen entnehmen, die insoweit die Figurenbeschreibung ergänzen. Es ist klar, dass eine Reihe von Abwandlungen möglich sind.

Die nachfolgenden Zeichnungen sind nicht unbedingt maßstäblich, zur Veranschaulichung von Details kann es sein, dass bestimmte Bereiche übertrieben groß dargestellt sind. Darüber hinaus sind die Zeichnungen plakativ vereinfacht und enthalten nicht jedes bei der praktischen Ausführung gegebenenfalls vorhandene Detail.

In der Zeichnung ist ein Ausführungsbeispiel des Gegenstandes der Erfindung dargestellt.
- Fig. 1: zeigt ein Gehäuse in der Zündschutzart druckfeste Kapselung, in einer perspektivischen Darstellung.
- Fig. 2: zeigt den Antriebsmechanismus für einen in dem Gehäuse angeordneten Paketnockenschalter, in einer perspektivischen Explosionsdarstellung.
- Fig. 3: veranschaulicht in einer vergrößerten perspektivischen Darstellung den die Betätigungswelle umgebenden Kragen.
- Fig. 4: veranschaulicht einen Blick auf die Unterseite des Betätigungsknopfes.

Fig. 1 zeigt in einer perspektivischen Darstellung ein Geäuse 1, das in der Zündschutzart druckfeste Kapselung ausgeführt ist. Das Gehäuse 1 setzt sich aus einem Korpus 2 und einem Deckel 3 zusammen, der mit Hilfe einer Anzahl von Schrauben 4 mit dem Korpus 2 verschraubt ist.

Das Gehäuse 1 dient dazu in seinen Innenraum, druckfest gekapselt, elektronische und elektromechanische Bauteile aufzunehmen, beispielsweise einen gestrichelt angedeuteten Paketnockenschalter 5, der eine Schalterwelle 6 aufweist. Die Schalterwelle 6 ist abgebrochen gezeigt und wird von außen über einen Drehknopf 7 betätigt, der drehfest mit der Schalterwelle 6 gekuppelt ist. Die Art und Weise wie der Drehknopf 7 mit der Schalterwelle 6 gekuppelt ist, ergibt sich aus der perspektivischen Explosionsdarstellung nach Fig. 2.

Zu den Hauptbestandteilen, die den Drehknopf 7 mit dem Paketnockenschalter 5 mechanisch verbinden, gehört eine formschlüssige Kupplung 8, eine Betätigungswelle 9, eine in dem Deckel 3 eingesetzte Buchse 11 sowie eine aus der Außenseite des Deckels 3 vorhandener Kragenanordnung 12.

Die Buchse 11 ist an ihrem dem Deckel 3 zugekehrten Ende mit einem nicht weiter erkennbaren Gewinde versehen und in ein korrespondierendes Gewinde von der Innenseite des Deckels 3 her in diesen eingeschraubt und dort verklebt. Die Schraubverbindung zwischen der Buchse 11 und dem Deckel 3 ist somit zünddurchschlagssicher.

Das innenliegende Ende der Buchse 11 ist mit einem Sechskantansatz 13 versehen, um die Buchse 11 in den Deckel 3 einschrauben zu können.

Durch die Buchse 11 führt eine zylindrische Bohrung 14 hindurch, deren Innendurchmesser dem Außendurchmesser der durchgehend zylindrischen Betätigungswelle 9 entspricht, die konstanten Durchmesser zeigt. Die Bohrung 14 bildet zusammen mit der zylindrischen Betätigungswelle 9 einen zünddurchschlagssicheren Spalt.

Die Betätigungswelle 9 geht an ihrem dem Betätigungsknopf 7 zugekehrten Ende in einen Antriebsvierkant 16 über, der mittig eine koaxiale Gewindesackbohrung 17 enthält. Im Abstand von dem Antriebsvierkant 16, dessen Abmessung in diagonaler Richtung kleiner ist als der Außendurchmesser der Betätigungswelle 9, enthält die Betätigungswelle 9 eine umlaufende Ringnut 18 für einen Sprengring 19.

Das von dem Antriebsvierkant 16 abliegende Ende des Betätigungswelle 9 ist mit einer Kupplungshälfte 21 drehfest verbunden, die zu der Kupplung 8 gehört. Die Kupplungshälfte 21 ist eine im Wesentlichen zylindrisches Gebilde mit einem Außendurchmesser, größer als der Außendurchmesser der Betätigungswelle 9. Quer durch die Kupplungshälfte 21 führt eine im Querschnitt rechteckige Nut 22. Die Nut 22 liegt unsymmetrisch zu der Längsachse der zylindrischen Betätigungswelle 9.

Da die Kupplungshälfte 21 einen größeren Außendurchmesser hat als die Betätigungswelle 9, entsteht eine ringförmige Schulterfläche 23, die als Wiederlager für eine Schraubendruckfeder 24 wirkt. Die lichte Weite der Schraubendruckfeder 24 ist etwas größer als der Außendurchmesser der Betätigungswelle 9.

Am anderen Ende stützt sich die Schraubendruckfeder 24 an dem nach innen zeigenden Ende der Buchse 11 bei dem Sechskantansatz 13 ab.

Zu der Kupplung 8 gehört eine zweite Kupplungshälfte 25, die drehfest mit der Schalterwelle 6 verbunden ist. Die Kupplungshälfte 25 trägt eine in axialer Richtung vorstehende Rippe 26, die zu der Nut 22 oder Schlitz 22 komplementär ist. Die Rippe 26 ist ebenfalls gegenüber der Längsachse der Schalterwelle 6 geringfügig radial versetzt. Dadurch wird erreicht, dass die beiden Kupplungshälften 21 und 25 lediglich in einer einzigen Drehstellung zueinander miteinander in Eingriff gebracht werden können.

Die auf der Außenseite des Deckels befindliche Kragenanordnung 12 ist in Fig. 3 im Ausschnitt gezeigt. Zu ihr gehört eine Flanschplatte 28 mit zwei seitlichen Bohrungen 29, durch die Befestigungsschrauben hindurch führen, um den Kragen 12 auf der Außenseite des Deckels 3 zu befestigen. Aus der Flanschplatte 28 erhebt sich ein teilzylindrischer Kragen 31, der eine durchgehende Bohrung 32 konzentrisch über einen Azimutwinkel von etwa 180° umgibt. Die Bohrung 32 fluchtet mit der Durchgangsbohrung 14 in der Buchse 11. An einem Ende bildet der Kragen 31 eine in Umfangsrichtung zeigende Nase 33, die zwischen sich und der Flanschplatte 28 eine Ausnehmung 34 begrenzt. Die Ausnehmung 34 ist in Umfangsrichtung offen.

Der Knebelknopf 7 ist, wie Fig. 4 erkennen lässt, an der Unterseite mit einem sackförmigen Hohlraum 35 oder Ausdrehung versehen, dessen lichte Weite größer als der Außendurchmesser des Kragens 31 ist. In Verlängerung des Hohlraums 35 ist in dem Knebelknopf 7 eine durchgehende Vierkantöffnung 36 enthalten, die an den Antriebsvierkant 16 angepasst ist.

Von der Seite her ragt in den Hohlraum 35 ein Fortsatz 37, dessen axiale Erstreckung oder Höhe der Höhe der Ausnehmung 34 des Kragens 31 entspricht.

Die Wirkungsweise der Anordnung ist wie folgt:

Der Paketnockenschalter 5 wird auf seiner Schalterwelle 6 mit der Kupplungshälfte 25 versehen. Diese kann hierzu in dem zylindrischen Teil eine entsprechende Sackbohrung enthalten, mit der sie auf der Schalterwelle 6 anzuordnen ist. Eine andere Möglichkeit besteht darin, das betreffende Ende der Schalterwelle 6 bereits als Kupplungshälfte 25 mit der Rippe 26 auszuführen.

Bei der Montage wird der Paketnockenschalter 5 zusammen mit sämtlichen übrigen elektronischen oder elektromechanischen Bauteilen in dem Korpus 2 des Gehäuses 1 platziert.

Vor der Montage des Deckels 3 auf dem Korpus 2 wird der Deckel 3 mit der Betätigungswelle 9 bestückt. Hierzu wird die Schraubendruckfeder 24 von dem Ende mit dem Antriebsvierkant 16 auf die Betätigungswelle 9 aufgeschoben. Sodann wird die mit der Schraubendruckfeder 24 versehene Betätigungswelle 9 von der Innenseite her des noch nicht montierten Deckels 3 in die Bohrung 14 der Buchse 11 eingeschoben. Das Einschieben wird gegen die Wirkung der Schraubendruckfeder 24 fortgesetzt, um den Sprengring 19 in die Ringnut 18 einsetzen zu können. Sodann wird auf der Außenseite des Deckels mit nicht weiter gezeigten Schrauben die Kragenanordnung 12 aufgeschraubt. Der Kragen 31 der Kragenanordnung 12 umgibt nunmehr halbkreisförmig den über die Außenseite des Deckels 3 überstehenden Teil der Betätigungswelle 9, die durch die Schraubendruckfeder 24 in Richtung auf das Gehäuse in, d.h. bezogen auf Fig. 2 nach rechts vorgespannt ist. Anschließend wird in der entsprechenden Drehstellung der Betätigungsknopf 7 auf den Antriebsvierkant 16 aufgesteckt und mit Hilfe einer Durchgangsschraube 38, die in die Gewindebohrung 17 eingeschraubt wird, auf dem Antriebsvierkant 16 gesichert.

Nachdem der Deckel 3 in dieser Weise bestückt ist, wird er auf dem Korpus 2 platziert und mit Hilfe der Schrauben 4 festgeschraubt. Durch entsprechendes Drehen des Betätigungsknopfes 7 wird die Kupplungshälfte 21 in eine Stellung gebracht, in der die Rippe 26 in den Schlitz 22 eindringen kann. Dadurch werden die beiden Kupplungshälften 21 und 25 miteinander in Eingriff gebracht. Das Zusammenschieben der beiden Kupplungshälften 21 und 25 bewerkstelligt die Druckfeder 24, die die Betätigungswelle 9 ständig in Richtung auf die Kupplungshälfte 25 vorspannt.

Aus der Erläuterung ergibt sich unschwer, dass der Axialhub der Betätigungswelle 9 etwas größer sein muss, als die Eingriffstiefe der Rippe 26 in dem Schlitz 22, damit bei nicht fluchtender Ausrichtung trotzdem der Deckel 3 auf dem Korpus 2 verschraubt werden kann. Nach der Montage wird durch Drehen des Betätigungsknopfes 7 in die in Fig. 1 gezeigte Stellung die gewünschte Kupplung zwischen dem Betätigungsknopf 7 und dem Paketnockenschalter 6 hergestellt.

Es sei angenommen, dass die in Fig. 1 gezeigte Stellung des Betätigungsknopfes, in der die an dem Betätigungsknopf 7 vorhandenen Flügel senkrecht stehen, der Ausschaltstellung entspricht. In dieser Position des Betätigungsknopfes 7 lässt sich theoretisch der Betätigungsknopf 7 ein Stück weit zusammen mit der Betätigungswelle 9 herausziehen, wodurch die beiden Kupplungshälften 21 und 25 voneinander getrennt werden würden.

Um den Paketnockenschalter 6 in die Einschaltstellung zu bringen, ist beispielsweise eine Achteldrehung des Betätigungsknopfes 7 im Uhrzeigersinn erforderlich. Durch diese Drehung wird der Fortsatz 37 in den Bereich der Ausnehmung 34 unter den Vorsprung 32 gebracht. Dadurch wird nun verhindert, dass in der geschalteten Stellung des Paketnockenschalters 5 eine Entkupplung der Kupplung 8 durch Ziehen an dem Betätigungsknopf 7 möglich ist.

Eine Drehung des Knopfes 7 in der entgegengesetzten Richtung kann beispielsweise auch durch die Gestalt des Kragens 31 verhindert werden.

Wenn zu befürchten ist, dass der Kragen 31 aufgrund seiner Geometrie eine hinreichende Drehung des Knopfes 7 zum Einkuppeln blockieren könnte, genügt es, den Axialhub der Betätigungswelle 9 so groß zu gestalten, dass der Betätigungsknopf 7 mit seinem Fortsatz 37 in axialer Richtung über den Kragen 31 hinausgezogen werden kann.

Ein Gehäuse in der Zündschutzart druckfeste Kapselung ist mit einer Betätigungswelle versehen, die unter Ausbildung eines zünddurchschlagssicheren Spalts in der Wand des Gehäuses drehbar gelagert ist. Zur Kupplung mit einem elektromechanischen Element in dem Gehäuse ist eine zweiteilige Kupplung vorgesehen, von der ein Teil an der Betätigungswelle und der andere Teil an dem elektromechanischen Bauelement vorgesehen ist.

## Patentansprüche

1. Explosionsgeschütztes Gehäuse für elektrische Betriebsmittel (5),
mit einem Korpus (2)
mit einem auf dem Korpus (2) aufgesetzten Deckel (3), der zusammen mit dem Korpus (2) einen Innenraum in der Zündschutzart druckfeste Kapselung begrenzt,
mit einer in dem Innenraum angeordneten elektromechanischen Einrichtung (5), die durch eine Antriebswelle (6) zu betätigen ist,
mit einer Bohrung (14),
mit einer durch die Bohrung (14) führenden Betätigungswelle (9), die mit der Bohrung (14) einen Ex-Spalt bildet und die in der Bohrung (14) axialverschieblich ist,
mit einer formschlüssigen Kupplung (8), die zwei Kupplungshälften (21, 25) aufweist, von denen die eine mit der Antriebswelle (6) und die andere mit der Betätigungswelle (9) drehfest verbunden ist und die durch eine Bewegung der beiden Wellen (6, 7) in Längsrichtung der Wellen (6, 9) ein- oder auszukuppeln ist, dadurch gekenzeichnet, dass: die Betätigungswelle (9) mit einem Betätigungsknopf (7) versehen ist und in der eingeschalteten Stellung des Betätigungsknopfes (7) formschlüssig gegen eine Axialbewegung gesichert ist.

2. Gehäuse nach Anspruch 1, **dadurch gekennzeichnet, dass** die Kupplung (8) derart ausgebildet ist, dass die Kupplungshälften (21, 25), bezogen auf eine volle Umdrehung lediglich in einer einzigen Stellung miteinander kuppelbar sind.

3. Gehäuse nach Anspruch 1, **dadurch gekennzeichnet, dass** eine Kupplungshälfte (21, 25) eine Nut (22) und die andere Kupplungshälfte (21, 25) eine Rippe (26) aufweist, die zu der Nut (22) komplementär ist.

4. Gehäuse nach Anspruch 1, **dadurch gekennzeichnet, dass** die Nut (22) unsymmetrisch bezüglich der Achse der welle (6,7) angeordnet ist.

5. Gehäuse nach Anspruch 1, **dadurch gekennzeichnet, dass** Mittel (24) vorgesehen sind, um die Kupplungshälften (21,25) miteinander in Eingriff zu halten.

6. Gehäuse nach Anspruch 1, **dadurch gekennzeichnet, dass** die Mittel (24) von einer Feder gebildet sind.

7. Gehäuse nach Anspruch 1, **dadurch gekennzeichnet, dass** die Feder (24) eine Druckfeder (24) ist.

8. Gehäuse nach Anspruch 1, **dadurch gekennzeichnet, dass** die Betätigungswelle (9) axial verschieblich in der Bohrung (14) geführt ist.

9. Gehäuse nach Anspruch 1, **dadurch gekennzeichnet, dass** die Bohrung (14) in dem Deckel (3) ausgebildet ist.

10. Gehäuse nach Anspruch 1, **dadurch gekennzeichnet, dass** die Bohrung (14) durch eine Buchse (11) hindurch führt, die in dem Gehäuse (2) eingesetzt ist.

11. Gehäuse nach Anspruch 1, **dadurch gekennzeichnet, dass** außerhalb des Gehäuses (2) neben der Bohrung (14) ein teilzylindrischer Kragen (31) vorgesehen ist, der mit einer entsprechenden Ausnehmung (35) in dem Betätigungsknopf (7) zusammenwirkt, um den Drehhub zu begrenzen.

12. Gehäuse nach Anspruch 1, **dadurch gekennzeichnet, dass** der Kragen (31) einen in Umfangsrichtung zeigenden Fortsatz (33) aufweist, der dazu eingerichtet ist mit einer Ausnehmung an einem Betätigungsknopf (7) zusammenzuwirken um ein Herausziehen der Betätigungswelle (9) zu verhindern, wenn sich der Betätigungsknopf (7) in einer der Endlagen befindet.

## Claims

1. Explosion-protected housing for electrical equipment (5)
with a body (2),
with a cover (3), which is attached to the body (2) and which together with the body (2) delimits an interior in the ignition protection type flameproof enclosure,
with an electromechanical device (5) arranged in the interior to be operated by a drive shaft (6),
with a bore (14),
with an operating shaft (9), which passes through the bore (14), forms an explosion protection gap with the bore (14) and is axially displaceable in the bore (14),
with a positive coupling (8), which has two coupling halves (21, 25), one of which is connected to the drive shaft (6) and the other to the operating shaft (9) to be fixed against rotation, and is to be connected and disconnected by a movement of the two shafts (6, 7) in the longitudinal direction of the shafts (6, 9), **characterised in that** the operating shaft (9) is provided with an operating head (7) and in the connected position of the operating head (7) is secured positively against an axial movement.

2. Housing according to claim 1, **characterised in that** the coupling (8) is configured in such a manner that the coupling halves (21, 25) are able to be coupled to one another only in a single position in relation to a full rotation.

3. Housing according to claim 1, **characterised in that** one coupling half (21, 25) has a groove (22) and the other coupling half (21, 25) has a rib (26), which is complementary to the groove (22).

4. Housing according to claim 1, **characterised in that** the groove (22) is arranged asymmetrically in relation to the axis of the shaft (6, 7).

5. Housing according to claim 1, **characterised in that** elements (24) are provided to hold the coupling halves (21, 25) in engagement with one another.

6. Housing according to claim 1, **characterised in that** the elements (24) are formed by a spring.

7. Housing according to claim 1, **characterised in that** the spring (24) is a compression spring (24).

8. Housing according to claim 1, **characterised in that** the operating shaft (9) is guided in an axially displaceable manner in the bore (14).

9. Housing according to claim 1, **characterised in that** the bore (14) is configured in the cover (3).

10. Housing according to claim 1, **characterised in that** the bore (14) passes through a bushing (11), which is inserted in the housing (2).

11. Housing according to claim 1, **characterised in that** provided adjacent to the bore (14) outside the housing (2) is a partially cylindrical collar (31), which cooperates with a corresponding recess (35) in the operating head (7) to restrict the rotation stroke.

12. Housing according to claim 1, **characterised in that** the collar (31) has an extension pointing in peripheral direction, which is arranged to cooperate with a recess on an operating head (7) to prevent the operating shaft (9) from being pulled out when the operating head (7) is located in one of the end positions.

## Revendications

1. Boîtier protégé contre les explosions pour des matériels électriques (5),
comprenant un corps (2)
comprenant un couvercle (3) qui est posé sur le corps (2) et qui délimite avec le corps (2) un espace intérieur dans le mode de protection du type enceinte résistante à la pression,
comprenant un dispositif électromagnétique (5) qui est disposé dans l'espace intérieur et qui peut être actionné par un arbre d'entraînement (6), comprenant un perçage (14),
comprenant un arbre d'actionnement (9) qui traverse le perçage (14), qui forme une fente antidéflagrante avec le perçage (14) et qui peut coulisser axialement dans le perçage (14),
comprenant un accouplement à engagement positif (8) qui comporte deux demi-accouplements (21, 25) dont l'un est solidaire en rotation avec l'arbre d'entraînement (6) et l'autre avec l'arbre d'actionnement (9) et qui peuvent être accouplés ou désaccouplés par un déplacement des deux arbres (6, 7) dans la direction longitudinale des arbres (6, 9),
**caractérisé en ce que** l'arbre d'actionnement (9) est pourvu d'un bouton d'actionnement (7) et est bloqué par engagement positif contre un déplacement axial dans la position enclenchée du bouton d'actionnement (7).

2. Boîtier selon la revendication 1, **caractérisé en ce que** l'accouplement (8) est conçu de façon que les demi-accouplements (21, 25) ne puissent être accouplés entre eux que dans une seule position par rapport à une rotation complète.

3. Boîtier selon la revendication 1, **caractérisé en ce qu'**un demi-accouplement (21, 25) présente une rainure (22) et l'autre demi-accouplement. (21, 25) une nervure (26) qui est complémentaire à la rainure (22).

4. Boîtier selon la revendication 1, **caractérisé en ce que** la rainure (22) est disposée asymétriquement par rapport à l'axe de l'arbre (6, 7).

5. Boîtier selon la revendication 1, **caractérisé en ce que** des moyens (24) sont prévus pour maintenir les demi-accouplements (21, 25) en prise l'un avec l'autre.

6. Boîtier selon la revendication 1, **caractérisé en ce que** les moyens (24) sont formés par un ressort.

7. Boîtier selon la revendication 1, **caractérisé en ce que** le ressort (24) est un ressort de pression (24).

8. Boîtier selon la revendication 1, **caractérisé en ce que** l'arbre d'actionnement (9) est guidé de manière à pouvoir coulisser axialement dans le perçage (14).

9. Boîtier selon la revendication 1, **caractérisé en ce que** le perçage (14) est réalisé dans le couvercle (3).

10. Boîtier selon la revendication 1, **caractérisé en ce que** le perçage (14) passe à travers une douille (11) qui est insérée dans le boîtier (2).

11. Boîtier selon la revendication 1, **caractérisé en ce qu'**à l'extérieur du boîtier (2), à côté du perçage (14), est prévu un collet partiellement cylindrique (31) qui coopère avec un évidement (35) correspondant dans le bouton d'actionnement (7) pour limiter la course de rotation.

12. Boîtier selon la revendication 1, **caractérisé en ce que** le collet (31) présente un prolongement (33) qui est orienté en direction circonférentielle et qui est conçu pour coopérer avec un évidement sur un bouton d'actionnement (7) afin d'empêcher un retrait de l'arbre d'actionnement (9) lorsque le bouton d'actionnement (7) se trouve dans une des positions extrêmes.
